# EUROPÄISCHE PATENTSCHRIFT

(11) **EP 1 180 068 B1**
(45) Veröffentlichungstag und Bekanntmachung des Hinweises auf die Patenterteilung: **21.06.2006**
(21) Anmeldenummer: 00987051.0
(22) Anmeldetag: 01.11.2000
(51) Int. Cl.: B24B 1/00

(54) **VERFAHREN UND VORRICHTUNG ZUM KANTENVERRUNDEN**
METHOD AND DEVICE FOR ROUNDING EDGES
PROCEDE ET DISPOSITIF POUR ARRONDIR DES ARETES

(30) Priorität: 04.11.1999 DE 19953131
(43) Veröffentlichungstag der Anmeldung: 20.02.2002
(73) Patentinhaber: ROBERT BOSCH GMBH, 70442 Stuttgart (DE)
(72) Erfinder: THIEM, Matthias, 96050 Bamberg (DE); AMON, Johannes, 96155 Ketschendorf (DE); SCHLERETH, Gerhard, 96110 Schesslitz (DE)
(86) Internationale Anmeldenummer: PCT/DE2000/003832
(87) Internationale Veröffentlichungsnummer: WO 2001/032358

(56) Entgegenhaltungen:
- US-A- 4 005 549
- US-A- 4 417 421
- US-A- 5 125 191
- US-A- 5 807 163

## Beschreibung

### Stand der Technik

Die Erfindung betrifft ein Verfahren und eine Vorrichtung zu Verrunden von Kanten nach dem Oberbegriff des nebengeordneten Anspruchs 4.

In vielen mechanisch, thermisch oder in sonstiger Weise hoch belasteten Bauteilen treten im Bereich von Kanten aller Art Spannungsspitzen auf, die das Risiko eines Bauteilversagens in sich bergen. Es ist seit langem bekannt, diese Spannungsspitzen durch das Anbringen von Freistichen und/oder Radien mindestens teilweise abzubauen und somit die Belastungsgrenze des Bauteils nach oben zu verschieben. Bei vielen Bauteilen stößt diese Vorgehensweise an Grenzen; da die erforderlichen Schneidwerkzeuge, wie Drehmeißel, Radienfräser, Schleifkörper odgl., einen gewissen Platzbedarf haben, der nicht immer befriedigt werden kann. Beispielsweise sind bei Kraftstoffeinspritzsystemen verschiedene hoch belastete Bauteile vorhanden, die für die o. g. Werkzeuge nicht oder nur mit erheblichem Aufwand zugänglich sind.

Bei anderen Bauteilen, wie z. B. Einspritzdüsen, werden Mikrobohrungen mit definierten hydraulischen Eigenschaften benötigt, um beispielsweise die Streuung des Betriebsverhaltens von in Serie gefertigten Einspritzdüsen möglichst klein zu halten.

Aus der US 75,807,163 ist ein Verfahren zum Kalibrieren und Verrunden kleinster Bohrungen, wie z. B. Spritzlöchern von Einspritzdüsen, bekannt. Bei dem in der US 75,807,163 beschriebenen Verfahren wird ein Fluid mit thixotropen Eigenschaften durch eine Zuleitung einer Mikrobohrung, die kalibriert werden soll, zugeführt. Dabei hat das Fluid während es durch die Zuleitung strömt eine erste höhere Viskosität und ein erstes kleineres Geschwindigkeitsgefälle. Wenn das Fluid durch die Mikrobohrung strömt, ändern sich dessen rheologische Eigenschaften dahingehend, dass das Fluid eine zweite niedrigere Viskosität und ein zweites größeres Geschwindigkeitsgefälle hat. Dieses Verfahren zielt auf das Kalibrieren und Verrunden von Mikrobohrungen mit Durchmessern kleiner 1 mm oder nicht kreisförmigen Öffnungen mit einem Querschnitt kleiner 3 mm² ab.

Außerdem ist das sog. Strömungsschleifen mit einer polymeren Kunststoffmasse bekannt. Beide Verfahren sind nicht geeignet, um beispielsweise die bei der Herstellung von Common-Rails für Kraftstoffeinspritzsysteme entstehenden makroskopischen Grate wirtschaftlich zu entfernen und die vorhandenen Kanten zu verrunden.

Der Erfindung liegt die Aufgabe zugrunde, ein Verfahren bereitzustellen, mit dessen Hilfe makroskopische Kanten auch an unzugänglichen Stellen mit großer Wiederholgenauigkeit, hoher Materialabtragrate und zu günstigen Kosten verrundet werden können.

Diese Aufgabe wird erfindungsgemäß durch ein Verfahren und eine Vorrichtung zum Kantenverrunden gemäβ Anspruch 1 und Anspruch 4 gelöst.

### Vorteile der Erfindung

Dieses Verfahren hat den Vorteil, dass nahezu an beliebigen Stellen von Bauteilen evtl. vorhandene Kanten auch mit komplizierter Geometrie verrundet werden können. Dabei ist der apparative Aufwand überschaubar, die Bearbeitungsdauer gering und die Qualität der Verrundung hoch. Außerdem entstehen nur geringe Kosten. Durch eine kontinuierliche Mengenmessung der erosiven Flüssigkeit, wird eine hohe Prozeßsicherheit erreicht. Der Materialabtrag ist an Kanten, aufgrund der idR erhöhten Strömungsgeschwindigkeit, am größten, so dass an den anderen mit der erosiven Flüssigkeit beaufschlagten Stellen, keiner oder nur ein sehr geringer Materialabtrag erfolgt. Das Strömungsverhalten der erosiven Flüssigkeit enspricht bei durchströmten Bauteilen, wie z. B. Hochdruckkraftstoffspeichern von Kraftstoffeinspritzsystemen, dem des Kraftstoffs im Betrieb, so dass das erfindungsgemäße Verrunden gleichzeitig ein gewünschtes künstliches Altern des Bauteils bewirkt.

Bei dem erfindungsgemäßen Verfahren ist die Strömungsgeschwindigkeit der Flüssigkeit im Bereich der zu verrundenden Kante gegenüber der durchschnittlichen Strömungsgeschwindigkeit der Flüssigkeit erhöht, so dass im Bereich der zu verrundenden Kante ein besonders großer Materialabtrag erzielt wird.

In dem Verfahren wird in die Flüssigkeit ein Körper eingebracht, dessen Oberfläche mit der zu verrundenden Kante einen Spalt bildet, so dass die Strömungsgeschwindigkeit der Flüssigkeit im Bereich der zu verundenden Kante gegenüber der durchschnittlichen Strömungsgeschwindigkeit der Flüssigkeit und damit der Materialabtrag weiter erhöht wird.

In Ergänzung des Verfahrens ist vorgesehen, dass die Strömungsrichtung der Flüssigkeit und die Längsachse der zu verrundenden Kante einen Winkel, insbesondere von 90°, einschließen, so dass der Materialabtrag weiter intensiviert wird.

Als besonders vorteilhaft hat es sich erwiesen, als erosive Flüssigkeit eine Suspension eines Schleifmittels in Ö1 zu verwenden. Diese Suspension ermöglicht einen gegenüber der Verwendung einer polymeren Kunststoffmasse höheren Materialabtrag. Außerdem wird das Reinigen der Werkstücke nach der Durchführung des Verfahrens erheblich vereinfacht. Schließlich kann durch die Verwendung einer Suspension anstelle einer Kunststoffmasse der Flüssigkeitsstrom während der Bearbeitung einfach gemessen und überwacht werden. Da der Flüssigkeitsstrom mit dem Materialabtrag an den zu verrundeten Kanten korreliert ist, kann daraus der Fortschritt bei der Werkstückbearbeitung kontinuierlich überwacht werden. Dies ist vor allem bei der Großschienenfertigung von Werkstücken mit höchster Präzision wichtig. Das erfindungsgemäße Verfahren ist somit wirtschaftlicher und hat einen größeren Einsatzbereich.

Die eingangs genannte Aufgabe wird auch durch eine Vorrichtung nach Anspruch 4 mit einer Förderpumpe für die erosive Flüssigkeit und mit einer hydraulischen Verbindung zwischen Förderpumpe und dem Bauteil, dessen Kante zu verrunden ist, dadurch gelöst, dass ein mit der zu verrundenden Kante einen Spalt bildender Körper vorhanden ist, so dass die Strömungsgeschwindigkeit der erosiven Flüssigkeit im Bereich der zu verrundenden Kante gegenüber der durchschnittlichen Strömungsgeschwindigkeit der erosiven Flüssigkeit erhöht und somit das Verrunden der Kante beschleunigt wird.

Bei der Erfindung ist vorgesehen, dass ein mit der zu verrundenden Kante einen Spalt bildender Körper vorhanden ist, so dass die Strömungsgeschwindigkeit der erosiven Flüssigkeit im Bereich der zu verrundenden Kante gegenüber der durchschnittlichen Strömungsgeschwindigkeit der erosiven Flüssigkeit erhöht und somit das Verrunden der Kante beschleunigt wird.

In Ergänzung der Erfindung ist eine Sammeleinrichtung zum Auffangen der Flüssigkeit vorhanden, so dass die erosive Flüssigkeit nicht in die Umwelt gelangt.

Bei einer anderen Ausgestaltung der Erfindung wird die erosive Flüssigkeit im Kreislauf geführt, so dass deren Verbrauch reduziert wird.

Weitere Vorteile und vorteilhafte Ausgestaltungen der Erfindung sind der nachfolgenden Beschreibung, der Zeichnung und den Ansprüchen entnehmbar.

### Zeichnung

Ein Ausführungsbeispiel des Gegenstands der Erfindung ist in der Zeichnung dargestellt und im folgenden näher beschrieben.

Es zeigen:
- Fig. 1:: einen zylindrischen Kraftstoffhochdruckspeicher nach dem Stand der Technik im Teillängsschnitt;
- Fig. 2:: einen Querschnitt durch einen Kraftstoffhochdruckspeicher;
- Fig. 3:: die Darstellung des Konturverlaufs einer verrundeten Kante in einem X-Y-Diagramm und
- Figur 4:: einen Querschnitt durch eine erfindungsgemäß verrundete Sackloch-Einspritzdüse

### Beschreibung der Ausführungsbeispiele

In Fig. 1 ist ein Kraftstoffhochdruckspeicher 1 nach dem Stand der Technik im Teillängsschnitt dargestellt. Der Kraftstoffhochdruckspeicher 1 hat einen oder mehrere Anschlussstutzen 2, von denen in Fig. 1 nur einer dargestellt ist. Außerdem ist eine Befestigungslasche 3 sichtbar. Der Anschlussstutzen 2 weist eine Bohrung 4 auf, die den Anschlussstutzen 2 mit dem Speicherraum 5 hydraulisch verbindet. An einer Kante 6, die sich aus der Verschneidung zwischen Bohrung 4 und Speicherraum 5 ergibt, treten im Betrieb hohe mechanische Spannungen auf, welche Brüche zur Folge haben können. Ein probates Mittel, um diese Spannungen abzubauen, besteht darin, die Kante 6 zu verrunden. Aufgrund der geometrischen Verhältnisse ist dies mit Zapfensenkern odgl. nicht oder nur bedingt möglich. Auf jeden Fall entstehen dabei hohe Kosten.

Das Verrunden kann einfach, wirkungsvoll, kostengünstig und schnell mit Taktzeiten von 20 s bis 200 s erfolgen. Dazu wird an Stelle einer Verschlußschraube 7 eine nicht dargestellte hydraulische Verbindung mit einer ebenfalls nicht dargestellten Förderpumpe hergestellt. Die Förderpumpe fördert eine erosive Flüssigkeit in den Kraftstoffhochdruckspeicher 1, die durch die Bohrung 4 abgeführt wird. Im Bereich der Kante 6 erhöht sich aufgrund der Querschnittsverengung die Strömungsgeschwindigkeit der Flüssigkeit. Durch die hohe Strömungsgeschwindigkeit der Flüssigkeit wird die Kante 6 von der erosiven Flüssigkeit verrundet. Bei dem erfindungsgemäßen Verfahren ist der Materialabtrag an scharfen Kanten größer als an stumpfen Kanten oder Flächen. Die Innenwandung des Kraftstoffhochdruckspeichers 1 wird, weil die Strömungsgeschwindigkeit wegen der Newton'schen Haftbedingung gleich null ist, überhaupt nicht abgetragen.

Durch das Einstellen des Förderdrucks der Förderpumpe kann die Strömungsgeschwindigkeit und damit auch der Materialabtrag beeinflußt werden. In der Praxis haben sich Förderdrücke zwische 50 bar und 140 bar als geeignet herausgestellt.

In Fig. 2 ist ein Querschnitt einer weiteren Ausführungsform eines Kraftstoffhochdruckspeichers 1 dargestellt. Der Anschlussstutzen 2 weist ein Innengewinde 8 auf mit dem eine nicht dargestellte Hochdruckleitung verschraubt werden kann .

Da die Bohrung 4 nicht senkrecht in den Speicherraum 5 einmündet ist die Kante 5, über den Umfang der Bohrung 4 betrachtet, nicht überall gleich scharf. An der Stelle 9 ist sie am scharfkantigsten, während sie an der Stelle 10 deutlich stumpfer ist. Nach dem Verrunden wurde der Kraftstoffhochdruckspeicher 1 in der Ebene A - A aufgeschnitten und untersucht. Dabei hat sich gezeigt, dass die Kante 6 an der Stelle 9 am stärksten verrundet wurde, während der Materialabtrag an der Stelle 10 geringer war.

Fig. 3 zeigt das Ergebnis einer Messung der Verrundung in der Ebene A - A an der scharfkantigen Stelle 9. Dargestellt ist in diesem Diagramm die Rundungskontur der scharfkantigen Stelle 9 in Fig. 2 (Y-Achse) über der Bewegungsrichtung des Meßtasters (X-Achse). Der Krümmungsradius R beträgt 0,782 mm.

In Figur 4 ist eine Einspritzdüse 11 für ein Kraftstoffeinspritzsystem mit einem konischen Sackloch 12 dargestellt. Über ein Spritzloch 13 gelangt der nicht dargestellte Kraftstoff aus dem Sackloch 12 in den ebenfalls nicht dargestellten Brennraum. An das konische Sackloch 12 schließt sich ein kegelstumpfförmiger Düsennadelsitz 14 an.

Auf der linken Seite von Figur 4 ist ein Übergang zwischen Sackloch 12 und Düsennadelsitz 14 nach dem Stand der Technik als Kante 16 dargestellt. Diese Kante 16 entsteht beim Schleifen des Düsennadelsitzes 14. Je nach Art der Bearbeitung kann die Kante 16 ein scharfer Grat oder eine glatte Kante sein.

Auf der rechten Seite von Figur 4 ist ein erfindungsgemäß verrundeter Übergang 17 zwischen Sackloch 12 und Düsennadelsitz 14 dargestellt. Dazu wird eine erosive Flüssigkeit vom Düsennadelsitz 14 durch das Spritzloch 13 gefördert. Um eine möglichst hohe Strömungsgeschwindigkeit im Bereich der Kante 16, bzw. des verrundeten Übergangs 17 zu erzielen, wird beim Verrunden ein Körper 15, der beispielsweise aus Keramik besteht und dessen Geometrie im wesentlichen einer Düsennadel entspricht, in die Einspritzdüse 11 eingeführt. Wenn der Körper 15 ein wenig vom Düsennadelsitz 14 abgehoben wird, ist wegen der Kontinuitätsgleichung die Strömungsgeschwindigkeit der nicht dargestellten erosiven Flüssigkeit im Bereich der Kante 16, bzw. des verrundeten Übergangs 17 am höchsten. In Folge dessen wird dort auch am meisten Material erodiert und somit vor allem dort eine Verrundung herbeigeführt.

Als besonders vorteilhaft hat es sich erwiesen, als erosive Flüssigkeit eine Suspension eines Schleifmittels in ÖL zu verwenden. Vor allem in Verbindung mit einer Druckdifferenz von 50 bar bis 140 bar ergibt sich damit ein Materialabtrag, der gegenüber dem mit dem aus dem Stand der Technik bekannten Verfahren sehr viel größer ist. Das erfindungsgemäße Verfahren ist somit wirtschaftlicher und hat einen größeren Einsatzbereich.

Grundsätzlich können Kanten jeglicher Art an Außenkonturen oder Innenkonturen mit Hilfe eines Körpers 15 verrundet werden, wenn die Strömungsgeschwindigkeit im Bereich der Kanten 5 oder 16 ausreichend hoch ist. Da die Strömungsgeschwindigkeit der Flüssigkeit nur im Bereich der. Kanten 5 oder 16 hoch sein muss, ist der Materialabtrag der erosiven Flüssigkeit an den anderen Stellen des Werkstück sowie der Pumpe und der sonstigen Einrichtungen sehr gering. Dadurch verlängert sich deren Lebensdauer.

## Patentansprüche

1. Verfahren zum Kantenverrunden und zum Entgraten von Kanten, **gekennzeichnet durch** folgenden Verfahrensschritt:
- Umströmen der zu verrundenden Kante (6, 16) mit einer erosiven Flüssigkeit, wobei zwischen den Drücken der erosiven Flüssigkeit vor und nach dem Umströmen der zu verrundenden Kante eine Druckdifferenz von 50 bar bis 140 bar besteht und die Strömungsgeschwindigkeit der Flüssigkeit im Bereich der zu verrundenden Kante (6, 16) gegenüber der durchschnittlichen Strömungsgeschwindigkeit der Flüssigkeit erhöht ist, **dadurch gekennzeichnet, dass** in die Flüssigkeit ein Körper (15) eingebracht wird, dessen Oberfläche mit der zu verrundenden Kante (16) einen Spalt bildet.

2. Verfahren nach Anspruch 1, **dadurch gekennzeichnet, dass** die Strömungsrichtung der Flüssigkeit und die Längsachse der zu verrundenden Kante einen Winkel, insbesondere von 90 °, einschließen.

3. Verfahren nach einem der vorstehenden Ansprüche, **dadurch** gekennzeichnte, dass als erosive Flüssigkeit eine Suspension eines Schleifmittels in Öl verwandt wird.

4. Vorrichtung zur Durchführung des Verfahrens nach einem der Ansprüche 1-3 mit einer Förderpumpe für die erosive Flüssigkeit, wobei die Förderpumpe eine Förderhöhe zwischen 50 bar und 140 bar aufweist, und mit einer hydraulischen Verbindung zwischen Förderpumpe und einem Bauteil (1, 11), dessen Kante (6, 16) zu verrunden ist, **dadurch gekennzeichnet, dass** ein mit der zu verrundenden Kante (6, 16) einen Spalt bildenden Körper (15) vorhanden ist.

5. Vorrichtung nach Anspruch 4, **dadurch gekennzeichnet, dass** eine Sammeleinrichtung zum Auffangen der Flüssigkeit vorhanden ist.

6. Vorrichtung nach einem der Ansprüche 4 oder 5, **dadurch gekennzeichnet, dass** die Flüssigkeit im Kreislauf geführt wird.

## Claims

1. Method of rounding edges and of deburring edges, **characterized by** the following method step:
- causing an erosive fluid to flow around the edge (6, 16) to be rounded, there being a pressure difference of 50 bar to 140 bar between the pressures of the erosive fluid before and after flowing around the edge to be rounded, and the flow velocity of the fluid in the region of the edge (6, 16) to be rounded being increased relative to the average flow velocity of the fluid, **characterized in that** a body (15) is introduced into the fluid, the surface of this body (15) forming a gap with the edge (16) to be rounded.

2. Method according to Claim 1, **characterized in that** the flow direction of the fluid and the longitudinal axis of the edge to be rounded enclose an angle, in particular of 90°.

3. Method according to either of the preceding claims, **characterized in that** the erosive fluid used is a suspension of an abrasive in oil.

4. Arrangement for carrying out the method according to one of Claims 1 to 3, comprising a delivery pump for the erosive fluid, the delivery pump having a delivery pressure of between 50 bar and 140 bar, and comprising a hydraulic connection between delivery pump and a component (1, 11) whose edge (6, 16) is to be rounded, **characterized in that** a body (15) is present which forms a gap with the edge (6, 16) to be rounded.

5. Arrangement according to Claim 4, **characterized in that** a collecting device is present for collecting the fluid.

6. Arrangement according to either of Claims 4 or 5, **characterized in that** the fluid is circulated.

## Revendications

1. Procédé pour arrondir des arêtes et pour ébavurer des arêtes, comportant les étapes de procédé suivantes :
contournage de l'arête à arrondir (6, 16) avec un liquide érosif,
établissement d'une différence de pression de 50 bars à 140 bars entre les pressions du liquide érosif en amont et en aval et du contournage de l'arête à arrondir, et augmentation de la vitesse d'écoulement du liquide dans la zone de l'arête à arrondir (6, 16), par rapport à la vitesse d'écoulement moyenne du liquide,
**caractérisé en ce qu'**
on ajoute dans le liquide un corps (15) dont la surface forme un intervalle avec l'arête à arrondir (16).

2. Procédé selon la revendication 1,
**caractérisé en ce que**
la direction d'écoulement du liquide et l'axe longitudinal de l'arête à arrondir forment un angle, en particulier égal à 90°.

3. Procédé selon l'une des revendications précédentes,
**caractérisé en ce qu'**
on utilise en tant que liquide érosif une suspension d'un abrasif dans l'huile.

4. Dispositif permettant de mettre en oeuvre le procédé selon l'une des revendications 1 à 3, comportant une pompe d'alimentation pour le liquide érosif, la pompe d'alimentation présentant une hauteur de refoulement comprise entre 50 bars et 140 bars, et comportant une liaison hydraulique entre la pompe d'alimentation et un composant (1, 11) dont l'arête (6, 16) doit être arrondie,
**caractérisé en ce qu'**
il est prévu un corps (15) formant un intervalle avec l'arête à arrondir (6, 16).

5. Dispositif selon la revendication 4,
**caractérisé en ce qu'**
il est prévu un dispositif collecteur pour recueillir le liquide.

6. Dispositif selon l'une des revendications 4 ou 5,
**caractérisé en ce que**
le liquide est recyclé.
